# EUROPÄISCHE PATENTSCHRIFT

(11) **EP 0 428 852 B1**
(45) Veröffentlichungstag und Bekanntmachung des Hinweises auf die Patenterteilung: **04.03.1992**
(21) Anmeldenummer: 90119135.3
(22) Anmeldetag: 05.10.1990
(51) Int. Cl.: B65B 11/10

(54) **Maschine zum Verpacken von Flaschen und Dosen oder ähnlichen Behältern bei kontinuierlichem Durchlauf und Entnahme von Zuschnitten aus einem Magazin zum Verpacken**
Machine for the continuous-flow packaging of bottles, cans or similar containers as well as removal of blanks from a magazine
Machine pour emballer des bouteilles, des boîtes de conserve ou récipients similaires transportés de façon continue et prélèvement de flans d'un magasin

(30) Priorität: 14.11.1989 DE 8913437 U
(43) Veröffentlichungstag der Anmeldung: 29.05.1991
(73) Patentinhaber: Wanfried-Druck Kalden GmbH, D-37278 Wanfried (DE)
(72) Erfinder: Kalden, Wolf-Arthur, Dipl.-Ing., W-3442 Wanfried (DE); Mann, Wolfgang, Dipl.-Ing.(grad.), W-3442 Wanfried (DE); Burhenne, Wolfgang, W-3442 Wanfried (DE)
(74) Vertreter: Jahn-Held, Wilhelm W. Dr.Dr.-Ing. Dipl.-Chem.

(56) Entgegenhaltungen:
- DE-B- 1 132 483

## Beschreibung

Nach dem Stand der Technik sind Verpackungseinheiten mit vorgeklebten Zuschnitten bekannt. Es wird in Verpackungsmaschinen das Verpackungsgut nach Aufrichten des vorgeklebten Zuschnittes seitlich eingeführt.

Diese Arbeitsweise lässt keine hohe Produktionskapazität zu. Es können auch keine, das Verpackungsgut fest umhüllende Verpackungseinheiten hergestellt werden. Es entsteht dadurch der Nachteil, dass das Verpackungsgut wie Flaschen bei der Handhabung in der Verpackungsumhüllung beweglich ist.

Diese Nachteile werden durch die Maschine gemäss der Erfindung vermieden.

Die Erfindung betrifft eine Maschine nach dem Oberbegrift des Anspruchs 1. Eine Maschine dieser Art ist bekannt, siehe z.B. DE-B-1132483 drehabnehmer, Sterneinlauf, Formationbildungssektion, Niederhalter und seitlichen Einlaufschienen, Falteinrichtung, Transportbändern zur Mitnahme der Verpackungsformation, Spannwerkzeugen zum Straffen der Verpackung, Maschinenauslauf, sowie aus einem Hauptantriebsmotor und einer Beleimungsstation besteht.

Aufgabe der Maschine der Erfindung ist die Erzielung einer hohen Durchsatzkapazität in kontinuierlicher Arbeitsweise von Verpackungseinheiten mit allseitig exakter Umhüllung des Verpackungsgutes ohne dessen freie Beweglicheit in der Verpackung.

Die Lösung der Aufgabe der Erfindung ist im kennzeichnenden Teil des Ansprüches 1 definiert.

Die Maschine der Erfindung ist weiter alternativ und bevorzugt dadurch ausgebildet, daß das Gehäuse des Faltaufsetzers seitliche, gerade stirnflächen aufweist, deren obere Seitenflächen mit Abschrägungen dem Verpackungsgut angepasst sind, oder deren Stirnflächen im oberen Bereich der Verpackung eine Abschrägung aufweisen und deren Seitenflächen gleiche Abschrägungen im oberen Teilhereich aufweisen, sodaß ein trapezförmiges Oberteil ausgebildet ist. (Anspruch 2).

Weiter ist die Maschine der Erfindung dadurch alternativ und bevorzugt ausgebildet, daß der Faltenaufsetzer auf den vier Ecken seiner Unterflüche die federnden Niederhalter aufweist, die der Form der Seitenflächen angepasst sind, wobei die Felten auf setzer bis etwa 2 mm über der Bodenfläche freistehend hinabreichen und dadurch die rechtwinklige Ausbildung der unteren Ecken der Verpackungseinheit zwangsweise herstellen und nach der Verleimung der Stirnflächen der Verpackung einen geradlinigen Verschluss der unteren Bodenecken der Verpackung bewirken. (Anspruch 3).

Die Maschine der Erfindung ist auch dadurch alternativ und bevorzugt ausgebildet, daß diese symmetrisch zulaufende Spannwerkzeuge aufweist, deren rechtwinklige, nach innen gerichtete Bodenspannflächen unter die Verpackungsbodenfläche eingreifen und deren Spannseitenflächen die Begrenzung der Seitenflächen der Verpackung darstellen und dadurch die Faltung der Bodenflächen der Verpackung einleiten, und eine Verleimung der Bodenfläche zu einer geschlossenen Verpackung bewirken. (Anspruch 4).

Ferner ist die Maschine der Erfindung dadurch alternativ und bevorzugt ausgebildet, daß die Spannwerkzeuge verstellbare Einschubdorne aufweisen, die eine Verstellung auf verschiedene Verpackungsgrössen gestatten und die zugleich die Formation der Verpackung fixieren und ausserdem die Bodenflächen der stirnseitigen Verpackungs abdeckung niederhalten und dadurch die kompakte Form der Verpackung bewirken, sowie die Bodenverleimung in exakter Form gestatten. (Anspruch 5).

Die Maschine der Erfindung ist auch noch dadurch alternativ und bevorzugt ausgebildet, daß diese zwei getrennt und symmetrisch nach innen zulaufende Spannwerkzeuge aufweist, deren nach innen gerichtete, rechtwinklige Ausnehmungen die Formgebung der Verpackung im Bodenbereich bewirken, und deren Verpackungsbodenfläche die Bodenflächen der Verpackungseinheiten, und deren Spannseitenflächen die Begrenzung der Verpackung bewirken, und daß die Spannwerkzeuge mit verstellbaren Einschubdornen versehen sind, und die verschiedene Einschubbohrungen aufweisen, wodurch eine Einstellung auf verschiedene Verpackungsgrössen bewirkt wird. (Anspruch 6).

Die Maschine der Erfindung ist weiter dadurch ausgebildet, daß die Spannwerkzeuge nach Einschub der seitlichen Begrenzungsstangien aufweist für die veränderlichen Packungsgrössen der Spannwerkzeuge einen Freiraum zwischen Unterkante der seitlichen Begrenzungsstangen und Oberkante der Spannwerkzeugausnelmung, wodurch die stirnseitigen Zuschnittflächen für den Beleimungsvorgang am Boden der Verpackung niedergehalten werden, und daß die Spannwerkzeuge Aufnahmebohrungen zur Befestigung der Spannwerkzeuge an einer seitlich umlaufenden Rollenkette mit Befestigungsaufnahmen aufweisen.

Die Maschine der Erfindung wird durch folgende Figuren beispielsweise erläutert.
Figur 1 zeigt den Faltaufsetzer (1a-n) in Seitenansicht des Gehäuses (2).
Figur 2 zeigt den Faltaufsetzer (1a-n) in um 90° verdrehter Ansicht des Gehäuses (2).
Figur 3 zeigt den Faltaufsetzer (1a-n) in Seitenansicht des Gehäuses (2) mit herausgezogenen Stirnseitenteilen (4,4a) bei veränderter Packungsgrösse und mit der Darstellung der eingeschraubten Verstellführungen (19a-h).
Figur 4 zeigt den Faltaufsetzer (1a-n) in Stirnansicht der Verpackungseinheiten (20) und mit der Darstellung der federnden Niederhalter (3a-d) nach erfolgter Zwangsfaltung und Beleimungsvorgang.
Figur 5 zeigt den Faltaufsetzer (1a-n) im Zusammenwirken mit den rechts und links geradlinig zugelaufenen Spannwerkzeugen (12,a,b) in geschlossener Stellung der Spannwerkzeuge (12,a,b) und mit hochgedrückten Niederhaltern (3,a,b).
Figur 5a zeigt den Faltaufsetzer (1a-n) im Zusammenwirken mit den rechts und links symmetrisch geradlinig weggelaufenen Spannwerkzeugen (12,a,b) in geöffneter Stellung der Spannwerkzeuge (12,a,b) und mit abgesenkten Niederhaltern (3a-d) zur Stabilisierung der Eckausbildungen der Verpackung (20) wie in Figur 7a dargestellt.
Figur 6 zeigt die auf verschiedene Packungsgrössen verstellbar ausgelegten Spannwerkzeuge (12,a,b) als Draufsicht und im Schnitt (17,a,b), die paarweise spiegelbildlich angeordnet sind.
Figur 7 zeigt die Verpackung (20) in Darstellung der geschlossenen Spannwerkzeuge (12,a,b) und des abgesenkten Faltaufsatzes (1a-n) in stirnseitiger Ansicht.
Figur 7a zeigt die Verpackung (20) in Darstellung der geöffneten Spannwerkzeuge (12,a,b) und des abgesenkten Faltaufsetzers (1a-n) in stirnseitiger Ansicht und der nunmehr heruntergedrückten Niederhalter (3a-d) zur Stabilisierung der Eckausbildungen der Verpackung (20).
Figur 8 zeigt die Verpackung (20) in Seitenansicht mit noch abgesenktem Faltaufsetzer (1a-n).
Figur 9 zeigt die Maschine der Erfindung nach dem Oberbegriff des Anspruches 1 und nach den Merkmalen der Erfindung.

In den Figuren bedeuten:
- Ziffer: Begriff
- 1a-n: Faltaufsetzer
- 2: Gehäuse
- 3a-d: Niederhalter
- 4a,b: Seitenteile
- 5: Dreheinrichtung
- 6: Stirnrad
- 7: Zahnstange
- 8: Teilungsrad
- 9a-d: Kugeldruckstücke
- 10: Welle
- 11a-h: Kugeldruckstücke
- 12a,b: Spannwerkzeuge
- 13a,b: rechtwinklige Ausnehmungen
- 14a,b: Spannungswerkzeugbodenfläche
- 15a,b: Spannungswerkzeugseitenfläche
- 16a,b: Einschubdorne
- 17a,b: Formwerkzeuge im Schnitt
- 18a-n: Einschubbohrungen
- 19a-n: eingeschraubte Verstellführungen
- 20: Verpackungseinheit
- 21a-n: Kugeldruckstücke
- 22a-d: Freiraum
- 23a-d: Befestigungsbohrungen

Die der Maschine zulaufenden Verpackunggüter werden über eine Sternteilung und über Formationsbildungsmitnehmer in vorgegebenen Verpackungseinheiten zusammengestellt. Es wird zugleich mittels eines Vakuumdrehabnehmers ein Verpackungszuschnitt aus dem Bevorratungsmagazin entnommen und in richtiger Maschinenteilung über die zulaufenden Verpackungsformationen geführt.

Eine nachfolgende Faltstation faltet die Seitenteile der Zuschnitte um die Verpackungsformation, und eine Mitnehmerkette führt die Verpackungsformation und den gefalteten Zuschnitt in die rechts und links zulaufenden Spannwerkzeuge ein. Es wird dadurch die Bodenfaltung des Zuschnittes unter der Verpackungsformation eingeleitet. Zur gleichen Zeit setzt eine von oben kommende, in gleicher Teilung rundlaufende Faltaufsetzerstation kontinuierlich auf den oberen Bereich der Verpackungseinheit auf. Es werden dadurch zwangsweise die oberen Stirnflächen der Verpackungseinheit so geschlossen, dass stets die gleiche Form der Verpackungseinheit mit kompakter Umhüllung gewährleistet ist.

Durch das Zusammenwirken von aufgesetzter Faltaufsetzstation mit den Spannwerkzeugen wird im unteren Bereich der Verpackungseinheit die Faltung der Bodenflächen eingeleitet, und dann eine durchgehende Beleimung einer Bodenfläche durchgeführt, wonach sich unmittelbar die zweite Bodenfläche der Verpackungseinheit auf die Beleimungsnaht legt, und über eine Andrückrolle der feste Verbund der Bodenteile der Verpackungseinheit hergestellt. Nach Verschluss der Bodenteile der Verpackungseinheit laufen die seitlich führenden Spannwerkzeuge symmetrisch nach aussen weg, und die Verpackungseinheit wird in diesem Moment von der Faltaufsetzstation in freier Längsbewegung auf eine Plattenkette geführt. Unmittelbar nach dem Weglaufen der seitlichen Spannwerkzeuge wird über eine Zahnstange eine 90°- Drehung der Faltaufsetzstation mit der darin fest einsitzenden Verpackungseinheit auf der sich vorwärts bewegenden Plattenkette eingeleitet, wobeinach Erreichen der 90°- Drehung eine feste Arretierung der erreichten Stellung einsetzt.

Diese Drehung bewirkt,dass die unteren Stirnflächen der Verpackungseinheit im kontinuierlichen Durchlauf seitlich beleimt werden. Nach erfolgter Beleimung der unteren, seitlichen Stirnflächen wird über Faltkeile das feste Anlegen der unteren, seitlichen Stirnflächen an die Stirnseiten der Verpackungseinheit bewirkt, wonach rotierende, rechts und links zulaufende Mitnehmerbänder die Anpressung der Verleimungsnähte bewirken. Nach Verlassen der rotierenden Anpressbänder wird eine erneute 90°- Drehung der Verpackungseinheit durch eine Zahnstange eingeleitet, und dadurch die Verpackungseinheit wieder aus der Querrichtung in die benötigte Längsrichtung gebracht.

Nach Erreichen dieser Stellung der Sich vorwärts bewegenden Verpackungseinheit wird die Faltaufsetzstation über eine Zwangskurve in die richtige Maschineneinteilung nach oben weggeführt. Diese gibt danach unmittelbar vor dem Maschinenauslauf die Verpackungseinheit in kontinuierlicher Arbeitsweise frei. Die Verpackungseinheit verlässt danach in freier Bewegung die Maschine der Erfindung.

Die Maschine der Erfindung zieht also keine vorgeklebten Zuschnitte aus dem Bevorratungsmagazin und führt die Verpackungsgüter nicht seitlich in die Maschine ein.

Bei der Maschine der Erfindung laufen dagegen die Verpackungsgüter durch die neue, konstruktive Ausbildung unter den zugeführten Zuschnitten ein. Durch diese Arbeitsweise mit der Maschine der Erfindung wird der Zuschnitt über dem Verpackungsgut gefaltet. Es wird dadurch der neue technische Effekt der kompakten, massgerechten exakten Verpackung mit glatt an den Seiten aneinander liegeriden Kanten bereits im Anfangsbereich des Verpackungsvorganges bewirkt mit der Maschine der Erfindung.

Die Maschine der Erfindung bietet den Vorteil des rascheren Durchsatzes an Verpackungseinheiten, und diese erzielt dadurch einen erheblich grösseren Durchsatz.

Ein weiterer Vorteil der Maschine der Erfindung liegt darin, dass diese in ihrem konstruktiven Aufbau gegenüber den Ausführungen nach dem Stand der Tecnik weniger kompliziert ausgebildet und daher in ihrem Einsatz wirtschaftlicher ist.

## Patentansprüche

1. Maschine zum Verpacken von Flaschen und Dosen oder ähnlichen Behältnissen bei kontinuierlichem Durchlauf und Entnahme von Zuschnitten aus einem Magazin zum Verpacken, wobei der Verschluss der umhüllenden Verpackung durch Verleimung erfolgt, und diese Maschine aus einem Grundgestell, Zuschnittmagazin, rotierendem Vakuumdrehabnehmer zur Entnahme der Zuschnitte, Sterneinlauf für die Behältnisse, Formationbildungssektion zur Zusammenstellung einer Verpackungsformation von Behältnissen, Zuschnitten-Zuführungsenrichtung zum Zuführen der entnommenen Zuschnitte oberhalb der zulaufenden Verpackungsformationen, seitlichen Einlaufschienen, Falteinrichtung zum Folien der Seitenteile der Zuschnitte um die Verpacksungsformation, Transportbändern zur Mitnahme der Verpackungsformation, Spannwerkzeugen zum Straffen der aus Verpackungsformation und Zuschnitt besiehenden Verpackungseinheit, Maschinenauslauf, sowie aus einem Hauptantriebsmotor und einer Beleimungsstation besteht, dadurch gekennzeichnet, daß die Maschine eine rotierende Faltaufsetzerstation zum Aufsetzen auf den oberen Bereich der Verpackungseinheit aufweist, wobei die Faltaufsetzerstation mit mehreren Faltaufsetzern (1a-n) zur kontinuierlichen Zwangsfaltung der zulaufenden Verpackungseinheiten versehen ist, wobei jeder dieser Faltaufsetzer aus einem der Verpackung angepaßten Gehäuse (2) mit federnden Niederhaltern (3a-d) für die rechtwinkelige Ausbildung der Außenseiten der Verpackung und stirnseitigen Seitenteilen (4, 4a) ausgestattet ist, und wobei ferner die stirnseitigen Seitenteile zum Einstellen von Verpackungsgrößen verstellbar und mittels erster federnder Kugeldruckstücke (11a-d) arretierbar sind; daß weiterhin jeder Faltaufsetzer auf einer Welle gelagert und mit einer Dreheinrichtung (5) ausgestattet ist, wobei die Dreheinrichtung aus einem Stirnrad (6), einer in das Stirnrad eingreifenden Zahnstange (7), einem über beiden liegenden Teilungsrad (8) sowie aus vier zweiten auf 90 Grad eingeteilten federnden Kugeldruckstücken besteht, die in das darunter liegende Stirnrad eingreifen, wobei weiterhin die Zahnstange so angetrieben wird, daß im Vorbeilaufen der Verpackungseinheit eine Drehung von 90° erfolgt zur Seitenbeleimung der Stirnseiten der Verpackungseinheit (20), und die zweiten federnden Kugeldruckstücke (9a-d) die erfolgte 90°- Drehung fest in der erreichten Stellung so lange fixieren bis die Rückdrehung der nunmehr stirnseitig geschlossenen Packung mittels Zahnstange (7) erfolgt.

2. Maschine nach Anspruch 1, dadurch gekennzeichnet, daß das Gehäuse (2) des Faltaufsetzers (1a-n) seitliche, gerade Stirnflächen aufweist, deren obere Seitenflächen mit Abschrägungen dem Verpackungsgut angepasst sind, oder deren Stirnflächen im oberen Bereich der Verpackung eine Abschrägung aufweisen und deren Seitenflächen gleiche Abschrägungen im oberen Teilbereich aufweisen, sodaß ein trapezförmiges Oberteil ausgebildet ist.

3. Maschine nach einen der Ansprüchen 1 und 2, dadurch gekennzeichnet, daß der Faltenaufsetzer (1a-n) auf den vier Ecken seiner Unterfläche die federnden Niederhalter (3a-d) aufweist, die der Form der Seitenflächen angepasst sind, wobei die Faltenaufsetzer bis etwa 2 mm über der Bodenfläche freistehend hinabreichen und dadurch die rechtwinklige Ausbildung der unteren Ecken der Verpackungseinheit (20) zwangsweise herstellen und nach der Verleimung der Stirnflächen der Verpackung einen geradlinigen verschluss der unteren Bodenecken der Verpackung bewirken.

4. Maschine nach einem der Ansprüchen 1 bis 3, dadurch gekennzeichnet, daß diese symmetrisch zulaufende Spannwerkzeuge (12,a,b) aufweist, deren rechtwinklige, nach innen gerichtete, rechtwinklige Ausnehmungen (13,a,b) unter die Verpackungsbodenfläche (14a,b) eingreifen und deren Spannseitenflächen (15a,b) die Begrenzung der Seitenflächen der Verpackung darstellen und dadurch die Faltung der Bodenflächen der Verpackung einleiten, und eine Verleimung der Bodenfläche zu einer geschlossenen Verpackung bewirken.

5. Maschine nach dem Anspruch 4, dadurch gekennzeichnet, daß die Spannwerkzeuge (12,a,b) verstellbare Einschubdorne (16,a,b) aufweisen, die eine Verstellung auf verschiedene Verpackungsgrössen gestatten, und die zugleich die Formation der Verpackung fixieren und ausserdem die Bodenflächen der stirnseitigen Verpackungsabdeckung niederhalten und dadurch die kompakte Form der Verpackung bewirken, sowie die Bodenverleimung in exakter Form gestatten.

6. Maschine nach einem der Ansprüchen 1 bis 5, dadurch gekennzeichnet, daß diese zwei getrennt und symmetrisch nach innen zulaufende Spannwerkzeuge (12,a,b) aufweist, deren nach innen gerichtete, rechtwinklige Ausnehmungen (13,a,b) die Formgebung der Verpackung im Bodenbereich bewirken, und deren Verpackungsbodenfläche (14a,b), die Bodenflächen der Verpackungseinheiten und deren Spannseitenflächen (15a,b) die Begrenzung der Verpackung bewirken, und daß die Spannwerkzeuge mit verstellbaren Einschubdornen (16a,b) versehen sind und verschiedene Einschubbohrungen (18,a-n) aufweisen, wodurch eine Einstellung auf verschiedene Verpackungsgrössen bewirkt wird.

7. Maschine nach den Ansprüchen 4 bis 6, dadurch gekennzeichnet, dass die Spannwerkzeuge nach Einschub der seitlichen Begrenzungsstangen für die veränderlichen Packungsgrössen der Spannwerkzeuge (12,a,b) einen Freireum (22,a-d) zwischen Unterkante der seitlichen Begrenzungsstangen und Oberkante der Spannwerkzeugausnehmung aufweisen, wodurch die stirnseitigen Zuschnittflächen für den Beleimungsvorgang am Boden der Verpackung niedergehalten werden, und daß die Spannwerkzeuge (12,a,b) Aufnahmebohrungen (23,a-d) zur Befestigung der Spannwerkzeuge an einer seitlich umlaufenden Rollenkette mit Befestigungsaufnahmen aufweisen.

## Claims

1. Machine for packaging bottles and tins or similar containers, with continuous passage and removal of blanks from a magazine for packaging, wherein the enveloping packaging is sealed by glueing, and this machine consists of a base frame, blanks magazine, rotating vacuum removal means for removing the blanks, star-type intake for the containers, formation forming section for putting together a package formation of containers, blanks feed means for supplying the removed blanks above the incoming package formations, lateral intake rails, folding apparatus for folding the side parts of the blanks around the package formation, conveyor belts for carrying the package formation along, gripping tools for stretching the packaging unit consisting of package formation and blank, machine discharge, and also of a main drive motor and a glueing station, characterised in that the machine comprises a rotating fold-former station for placing on the upper region of the packaging unit, the fold-former station being provided with a plurality of fold-formers (1a-n) for the continuous forced folding of the incoming packaging units, each of these fold-formers being equipped with a housing (2), matched to the package, with resilient holding-down means (3a-d) for the right-angled configuration of the outsides of the package and end-face side parts (4, 4a), and furthermore the end-face side parts being adjustable and lockable by means of first resilient ball thrust members (11a-d) in order to set package sizes; that furthermore each fold-former is mounted on a shaft and equipped with a rotation means (5), the rotation means consisting of a spur wheel (6), a rack (7) engaging in the spur wheel, a division wheel (8) lying over both of these and of four second resilient ball thrust members divided into 90 degrees, which members engage in the underlying spur wheel, the rack furthermore being driven in such a manner that when the packaging unit is passing a rotation of 90° takes place for lateral glueing of the end faces of the packaging unit (20), and the second resilient ball thrust members (9a-d) securely fix the 90° rotation which has been performed in the position reached until the rotation-back of the packaging, which is now closed at the end faces, takes place by means of the rack (7).

2. Machine according to Claim 1, characterised in that the housing (2) of the fold-former (1a-n) has lateral straight end faces, the upper side faces of which are matched to the item to be packaged by means of bevelling, or the end faces of which have bevelling in the upper region of the package and the side faces of which have identical bevelling in the upper partial region, so that a trapezoidal upper section is formed.

3. Machine according to one of Claims 1 and 2, characterised in that the fold-former (1a-n) has the resilient holding-down means (3a-d) on the four corners of its undersurface, which means are matched to the shape of the side faces, the fold-formers extending down in free-standing manner up to about 2 mm above the base surface and thereby forcibly producing the right-angled configuration of the lower corners of the packaging unit (20) and bringing about rectilinear sealing of the lower base corners of the package after the glueing of the end faces of the package.

4. Machine according to one of Claims 1 to 3, characterised in that it has symmetrically incoming gripping tools (12,a,b), the right-angled, inwardly-directed, right-angled [sic] recesses (13,a,b) of which engage beneath the bottom surface (14a,b) of the package and the gripping side faces (15a,b) of which represent the limits of the side faces of the package and thereby initiate the folding of the bottom surfaces of the package, and bring about glueing of the bottom surface to form a closed package.

5. Machine according to Claim 4, characterised in that the gripping tools (12a,b) have adjustable insertion pins (16,a,b) which permit adjustment to different package sizes, and which at the same time fix the formation of the package and furthermore hold down the bottom surfaces of the end-face package cover and thereby bring about the compact form of the package, and also permit glueng of the base in an exact shape.

6. Machine according to one of Claims 1 to 5, characterised in that it has two gripping tools (12,a,b) running separately and symmetrically inwards, the inwardly-directed, right-angled recesses (13,a,b) of which bring about the shaping of the packaging in the bottom region, and the bottom package surface (14a,b) of which, the bottom surfaces of the packaging units and the gripping side faces (15a,b) thereof bring about the delimitation of the package, and that the gripping tools are provided with adjustable insertion pins (16a,b) and have various insertion bores (18,a-n), which brings about setting to various package sizes.

7. Machine according to Claims 4 to 6, characterised in that the gripping tools after the insertion of the lateral delimitation rods for the variable package sizes of the gripping tools (12,a,b) have a space (22,a-d) between the lower edge of the lateral delimitation rods and the upper edge of the gripping tool recess, which holds down the end-face blank surfaces for the glueing operation on the bottom of the package, and that the gripping tools (12,a,b) have receiving bores (23,a-d) for attaching the gripping tools to a laterally revolving roller chain with attachment mountings.

## Revendications

1. Machine d'emballage de bouteilles et de bottes ou de récipients similaires, à fonctionnement en continu et enlèvement de découpes hors d'un magasin -d'emballage, la fermeture de l'emballage enveloppant s'effectuant par collage, la machine étant constituée d'un cadre de pose au sol, d'un magasin à découpes, d'un dispositif d'enlèvement totatif sous vide en vue de l'enlèvement des découpes, d'un dispositif en étoile d'amenée des récipients, d'une section de formation des unités, en vue de l'assemblage d'une unité d'emballage des récipients, d'un dispositif d'amenée des découpes en vue de l'amenée, au-dessus des unités d'emballage en mouvement, des découpes enlvées, de rails d'amenée latéraux, d'un dispositif de pliage, en vue du pliage des parties latérales des découpes autour de l'unité d'emballage, de bandes transporteuses, en vue de l'entrainement de l'unité d'emballage, d'outils de tension, en vue de tendre l'unité d'emballage constituée de l'unité d'emballage et de la découpe, d'un dispositif de sortie de la machine ainsi que d'un moteur principal d'entrainement et d'un poste de collage, **caractérisé en ce que** la machine présente un poste rotatif de pose des plis en vue de la pose sur la partie supérieure de l'unité d'emballage, le poste de pose des plis étant équipé de plusieurs dispositifs de pose des plis (1a-n), en vue du pliage force en continu des unités d'emballage en mouvement, chacun de ces dispositifs de pose des plis étant équipe d'un boîtier (2) de forme adaptée à l'emballage, avec des supports inférieurs (3a-d) à ressorts, en vue de la formation perpendiculaire des parois extérieures de l'emballage et des parties latérales frontales (4-4a), et les parties latérales frontales étant en outre, en vue du réglage des tailles d'emballage, réglables et verrouillables au moyen de premières piéces à bille de pression (11a-d) à ressort; en ce qu'en outre chaque dispositif de pose des plis est installé à rotation sur un arbre et est équipé d'un dispositif de rotation (5), le dispositif de rotation étant constitue d'une roue frontale (6), d'un barreau dentelé (7) accrochant la roue frontale, d'une roue de fractionnement (8) située au-dessus de ces deux derniers ainsi que de quatre secondes piéces à bille de pression à ressort distribuées sur 90 degrés et qui accrochent la roue frontale située en-dessous, le barreau dentelé étant en outre entraîné de telle manière que lors du passage de l'unité d'emballage s'effectue une rotation sur 90 , en vue du collage lateral des côtés frontaux de l'unité d'emballage (20), les secondes pièces à bille de pression à ressort (9a-d) maintenant la rotation sur 90 en la position qu'elle a atteint, jusqu'à ce que s'effectue au moyen du barreau dentelé (7) la rotation en retour du paquet maintenant fermé sur ses faces frontales.

2. Machine selon la revendication 1, **caractérisée en ce que** le boîtier (2) du dispositif de pose des plis (1a-d) présente des faces latérales frontales droites dont les faces latérales supèrieures sont adaptées à la marchandise emballée au moyen de découpes biseautées, ou dont les faces frontales présentent une découpe biseautée dans la partie supérieure de l'emballage et dont les faces latérales présentent dans leur partie supérieure des découpes biseautées similaires, de sorte qu'est formée une partie supérieure de forme trapézoïdale.

3. Machine selon l'une des revendications 1 et 2, **caractérisée en ce que** le dispositif de pose des plis (1a-n) présente sur les quater angles de sa face inférieure les supports inférieurs (3a-d) dont la forme est adaptée aux faces latérales, les dispositifs de pose des plis débordant librement d'environ 2 mm au-dessus de la surface du fond, effectuant de manière forcée la formation perpendiculaire des angles inférieurs de l'unité d'emballage (20) et réalisant après le collage des faces frontales de l'emballage une fermeture en ligne droite des angles inférieurs du fond de l'emballage.

4. Machine selon l'une des revendications 1 à 3, **caractérisée en ce que** celle-ci présente des outils de tension (12,a,b) s'étendant symètriquement, dont les évidements à angle droit (13,a,b) dirigés vers l'intérieur s'accrochent sous la surface du fond de l'emballage (14,a,b) et dont les côtés latéraux de tension (15,a,b) constituent la limite des faces latérales de l'emballae et entraînent ainsi le pliage de la surface du fond de l'emballage, et effectuent un collage de la surface du fon en un paquet fermé.

5. Machine selon la revendication 4, **caractérisée en ce que** les outils de tension (12,a,b) présentent des poinçons d'enfoncement (16,a,b) réglables qui permettent un réglage suivant les différentes tailles d'emballage et qui de même bloquent l'unité d'emballage et en outre soutiennent la face inférieure du recouvrement des faces frontales de l'emballage et donnent ainsi une forme compacte à l'emballage tout en permettant le collage du fond en forme exacte.

6. Machine selon l'une des revendications 1 à 5, **caractérisée en ce que** celle-ci présente outils de tension (12,a,b) séparés et s'étendant symétriquement vers l'intérieur, dont des évidements (13,a,b) à angle droit et dirigés vers l'intérieur effectuent la mise en forme de l'emballage dans la zone du fond, et dont les surfaces d'emballage du fond (14a,b) réalisent les surfaces du fond des unités d'emballage, et dont les surfaces latérales de tension (15a,b) réalisent la limite de l'emballage, et en ce que les outils de tension sont munis de poinçons d'enfoncement (16a,b) réglables et présentent des percements d'enfoncement (18, a-n), grâce à quoi est effectué un réglage suivant différentes tailles d'emballage.

7. Machine selon les revendications 4 à 6, **caracterisée en ce que** les outils de tension présentent, aprés enfoncement des barreaux latéraux de limitation des tailles d'emballage modifiables des outils de tension (12,a,b), un espace libre (22,a-d) entre le chant inférieur des barreaux latéraux de limitation et le chant supérieur de l'évidement des outils de tension, grâce à quoi les surfaces latérales frontales de découpe sont en vue de l'opération de collage maintenues par en-dessous contre le fond de l'emballage, et en ce que les outils de tension (12,a,b) présentent des percements de reprise (23,a-d) en vue de la fixation des outils de tension contre une chaîne périmétrique latérale à roues, avec dispositifs de reprise et de fixation.
